# EUROPÄISCHE PATENTSCHRIFT

(11) **EP 3 831 258 B1**
(45) Veröffentlichungstag und Bekanntmachung des Hinweises auf die Patenterteilung: **15.06.2022**
(21) Anmeldenummer: 19214186.9
(22) Anmeldetag: 06.12.2019
(51) Int. Cl.: A47K 13/12, A47K 13/10

(54) **SCHARNIER ZUR LAGERUNG EINER TOILETTENAUFLAGE**
HINGE FOR MOUNTING A TOILET SUPPORT
CHARNIÈRE DE MONTAGE D'UNE PROTECTION DES TOILETTES

(43) Veröffentlichungstag der Anmeldung: 09.06.2021
(73) Patentinhaber: Geberit International AG, 8645 Jona (CH)
(72) Erfinder: BACHMANN, Simon, 8630 Rüti (CH)
(74) Vertreter: Frischknecht, Harry Ralph

(56) Entgegenhaltungen:
- EP-A1- 3 357 387

## Beschreibung

### TECHNISCHES GEBIET

Die vorliegende Erfindung betrifft Scharniere für Toilettensitzanordnungen, durch welche Toilettenabdeckungen, wie beispielsweise Toilettendeckel oder Toilettenbrillen, schwenkbar an Toilettenkörpern gelagert werden. Ferner betrifft die Erfindung Toilettensitzanordnungen mit solchen Scharnieren.

### STAND DER TECHNIK

Eine Toilettenabdeckung ist typischerweise schwenkbar an Scharnieren gelagert, welche wiederum an dem Toilettenkörper gelagert sind. An den Scharnieren angeordnete Schwenkdämpfer erlauben es, die Schwenkung der Toilettenabdeckung zu dämpfen. Weisen Toilettenkörper, welche zumeist aus Keramik bestehen, Unebenheiten an der Oberfläche auf, ist es oft schwierig oder gar unmöglich die Toilettenabdeckung an den Toilettenkörper anzubringen. Durch eine Fehlstellung der Toilettenabdeckung kann weiter die Funktionalität und die Lebensdauer der Schwenkdämpfer beeinträchtigt werden. Zwar könnten Unebenheiten durch den Einsatz von Keilen, nachgebenden Materialien etc. ausgeglichen werden, aber dies erweist sich in der Praxis als unpraktisch. Deswegen werden Toilettenkörper in der Regel mit geringer Fehlertoleranz produziert, wodurch jedoch die Herstellungskosten steigen. EP 3 357 387 A1 beschreibt ein Scharnier gemäss dem Oberbegriff des Anspruchs 1.

### DARSTELLUNG DER ERFINDUNG

Der Erfindung liegt die Aufgabe zugrunde, Scharniere und Toilettensitzanordnungen anzugeben, welche die Nachteile des Standes der Technik überwinden. Insbesondere ist es eine besonders bevorzugte Aufgabe der vorliegenden Erfindung ein Scharnier anzugeben, welches auch bei unebenen Toilettenkörpern eine einfache Montage einer Toilettenabdeckung erlaubt.

Die vorliegende Erfindung löst diese Aufgabe durch ein Scharnier gemäss dem Anspruch 1. Weitere Ausführungsformen sind in den abhängigen Ansprüchen angegeben.

Gemäss Anspruch 1 wird ein Scharnier für eine Toilettensitzanordnung vorgeschlagen, welches einen ersten Scharnierteil und einen zweiten Scharnierteil aufweist. Der erste Scharnierteil weist einen Schwenkabschnitt mit Schwenkdämpfer zur um eine erste Achse gedämpft schwenkbaren Lagerung einer Toilettenauflage auf. Das Scharnier ist vorzugsweise so ausgebildet, dass eine so gelagerte Toilettenauflagen um genau eine Achse, nämlich besagte erste Achse, schwenkbar ist. Der zweite Scharnierteil weist einen Lagerabschnitt zur Lagerung an einem Toilettenkörper auf. Der erste Scharnierteil weist weiter einen Verbindungsabschnitt auf, an welchem ein Gelenkabschnitt angeordnet ist. Insbesondere kann der Verbindungsabschnitt als Gelenkabschnitt ausgebildet sein. Das zweite Scharnierteil weist eine Aufnahme zur Aufnahme des Verbindungsabschnittes auf, wobei die Aufnahme eine Gelenkaufnahme zur Aufnahme des Gelenkabschnitts aufweist. Insbesondere kann die Aufnahme als Gelenkaufnahme ausgebildet sein.

Wenn der Gelenkabschnitt in der Gelenkaufnahme liegt, wird ein Gelenk bereitgestellt, um welches der erste Scharnierteil relativ zu dem zweiten Scharnierteil um eine zweite Achse verschwenkbar ist, vorzugsweise mit einem beschränkten Spiel.

Durch die gelenkige Lagerung des ersten Scharnierteils am zweiten Scharnierteil können Toleranzen und/oder Unebenheiten an der Sanitärkeramik ausgeglichen werden, so dass die Montage der Toilettensitzanordnung ermöglicht oder erleichtert wird. Weiter können durch die gelenkige Lagerung Fehlstellungen vermieden werden, welche auf die Dauer zu Ermüdungsbrüchen führen könnten.

Das Scharnier ist bevorzugt so ausgebildet, dass der erste Scharnierteil um maximal ±10°, vorzugsweise um maximal ±5°, um die zweite Achse relativ zu dem zweiten Scharnierteil verschwenkbar ist.

Die zweite Achse ist zur ersten Achse winklig geneigt orientiert und das Gelenk ist so ausgebildet, dass es nicht um die erste Achse schwenkbar ist. Bevorzugt steht die zweite Achse im Wesentlichen orthogonal zur ersten Achse, vorzugsweise in einem Winkel zwischen 80° und 100°.

In einigen Ausführungsbeispielen ist der erste Scharnierteil um genau eine Achse relativ zu dem zweiten Scharnierteil verschwenkbar. Dafür ist der Gelenkabschnitt vorzugsweise zumindest teilweise zylindrisch ausgebildet.

In einigen Ausführungsbeispielen ist der erste Scharnierteil um mindestens zwei zur ersten Achse verschiedenen zweiten Achsen relativ zu dem zweiten Scharnierteil verschwenkbar. Dafür ist der Gelenkabschnitt vorzugsweise zumindest teilweise sphärisch ausgebildet. Das Scharnier ist bevorzugt so ausgebildet, dass der erste Scharnierteil, in jede mögliche Schwenkrichtung des Gelenkes, um maximal ±10°, vorzugsweise um maximal ±5°, relativ zu dem zweiten Scharnierteil verschwenkbar ist. Bevorzugt steht jede mögliche Schwenkrichtung des Gelenkes im Wesentlichen orthogonal zur ersten Achse A, vorzugsweise in einem Winkel zwischen 80° und 100°.

Das Scharnier weist bevorzugt eine Verschwenksicherung auf, welche eine Verschwenkung um die erste Achse, also in die Schwenkrichtung der Toilettenauflage, verhindert. Die Verschwenksicherung wird vorzugsweise durch mindestens eine an dem Verbindungsabschnitt angeordnete Fläche und mindestens eine entsprechende, in der Aufnahme angeordnete Gegenfläche realisiert.

Die Form vom Gelenkabschnitt ist besonders bevorzug komplementär bzw. passend zur Form der Gelenkaufnahme ausgebildet.

Der Gelenkabschnitt und die Gelenkaufnahme weisen bevorzugt Rundungen auf. Der Gelenkabschnitt ist vorzugsweise zumindest teilweise sphärisch oder zylindrisch ausgebildet.

Der Verbindungsabschnitt weist bevorzugt zwei zueinander parallele Flächen auf, zwischen welchen ein Zylinder oder eine Sphäre angeordnet ist, wobei der Zylinder oder die Sphäre den Gelenkabschnitt definieren. Vorzugsweise ist eine oder beide der Flächen ein Teil einer Verschwenksicherung.

In einigen Ausführungsbeispielen ist der Gelenkabschnitt zumindest teilweise sphärisch ausgebildet. Vorzugsweise kann eine Kugel so angeordnet werden, dass ihre Oberfläche zu mindestens 10%, bevorzugt zu mindestens 20%, mit einer Oberfläche des Gelenkabschnittes übereinstimmt. Die mit der Kugeloberfläche übereinstimmende Oberfläche des Gelenkabschnittes weist vorzugsweise eine oder zwei Zusammenhangskomponenten auf.

In einigen Ausführungsbeispielen ist der Gelenkabschnitt zumindest teilweise zylindrisch ausgebildet. Vorzugsweise kann ein Zylinder so angeordnet werden, dass seine Manteloberfläche zu mindestens 10%, bevorzugt zu mindestens 20%, mit einer Oberfläche des Gelenkabschnittes übereinstimmt. Die mit der Zylindermanteloberfläche übereinstimmende Oberfläche des Gelenkabschnittes weist vorzugsweise eine oder zwei Zusammenhangskomponenten auf.

Der Verbindungsabschnitt ist bevorzugt länglich ausgebildet. Vorzugsweise weist der kleinste den Verbindungsabschnitt umfassenden Quader eine längste Kantenlänge auf, welche mindestens doppelt, bevorzugt mindestens dreimal so lang, wie die beiden anderen Kantenlängen dieses Quaders ist.

Der Verbindungsabschnitt weist einen Schaftabschnitt auf. Der Schaftabschnitt ist durch den Gelenkabschnitt von einem den Schwenkabschnitt aufweisenden Abschnitt des ersten Scharnierteils getrennt. Der Schaftabschnitt ist vorzugsweise länglich ausgebildet. Bevorzugt weist der kleinste den Schaftabschnitt umfassenden Quader eine längste Kantenlänge auf, welche mindestens doppelt, vorzugsweise dreimal so lang, wie die beiden anderen Kantenlängen dieses Quaders ist. In einem das Gelenk bereitstellenden Zustand des Scharniers ist der Schaftabschnitt vorzugsweise in der Aufnahme aufgenommen. Bevorzugt ist der Schaftabschnitt mindestens doppelt, vorzugsweise mindestens dreimal so lang, wie der Gelenkabschnitt, wobei die Länge z.B. an der längsten Kante des jeweils kleinesten, den jeweiligen Abschnitt umfassenden Quaders gemessen werden kann.

Die Gelenkaufnahme ist bevorzugt an einem peripheren Abschnitt der Aufnahme angeordnet.

Die Gelenkaufnahme ist bevorzugt als Schnappaufnahme ausgebildet. Die Schnappaufnahme weist vorzugsweise eine elastisch gelagerte Lasche auf.

In einigen Ausführungsbeispielen sind in dem ersten Scharnierteil, vorzugsweise in dem Verbindungsabschnitt, und in dem zweiten Scharnierteil Sicherungsausnehmungen angeordnet. Diese sind bevorzugt so angeordnet, dass, wenn der Gelenkabschnitt in der Gelenkaufnahme liegt, sich die Sicherungsausnehmungen des Verbindungsabschnittes und des zweiten Scharnierteils zumindest teilweise überlappen und ein Sicherungselement in den überlappenden Teil der Sicherungsausnehmungen einführbar ist. Bevorzugt sind der Verbindungsabschnitt und der zweite Scharnierteil durch das Sicherungselement formschlüssig miteinander verbunden. Die Sicherungsausnehmung des Verbindungsabschnittes ist vorzugsweise in dem Schaftabschnitt angeordnet.

Bei der Toilettenauflage handelt es sich bevorzugt um eine Toilettenbrille und/oder einen Toilettendeckel. Das Scharnier ist bevorzugt dazu eingerichtet, dass zwei Toilettenauflagen, z.B. eine Toilettenbrille und ein Toilettendeckel, schwenkbar an dem ersten Scharnierteil, vorzugsweise an dem Schwenkabschnitt, gelagert sein können.

Es wird ferner eine Toilettensitzanordnung mit einem Toilettenkörper, mindestens einer Toilettenauflage und mindestens einem der hier beschriebenen Scharniere vorgeschlagen, wobei der zweite Scharnierteil an dem Toilettenkörper gelagert ist und die mindestens eine Toilettenauflage an dem ersten Schwenkabschnitt gedämpft schwenkbar gelagert ist.

Vorzugsweise ist die Toilettenauflage mit zwei Scharnieren an dem Toilettenkörper angebracht.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: ein Scharnier gemäss einer Ausführungsform der vorliegenden Erfindung;
- Fig. 2: das Scharnier gemäss Fig. 1 mit einer Toilettenbrille und einem Toilettendeckel;
- Fig. 3: einen Querschnitt durch ein an einem Toilettenkörper gelagertes Scharnier;
- Fig. 4: einen Querschnitt ähnlich dem Querschnitt gemäss Fig. 3, wobei zudem eine Toilettenbrille und ein Toilettendeckel an dem Scharnier gelagert sind;
- Fig. 5: den Querschnitt durch Ebene B-B aus Fig. 4;
- Fig. 6: ein Scharnier mit Toilettenbrille; und
- Fig. 7: einen Querschnitt durch eine Ebene aus Fig. 6.

### BESCHREIBUNG BEVORZUGTER AUSFÜHRUNGSFORMEN

**Figur 1** zeigt eine Ausführungsform des vorgeschlagenen Scharniers 1 für eine Toilettensitzanordnung 2. Das Scharnier 1 umfasst ein erstes Scharnierteil 3 und ein zweites Scharnierteil 4. Das erste Scharnierteil 3 umfasst einen Schwenkabschnitt 5, welcher so ausgebildet ist, dass eine Toilettenauflage 7, z.B. wie in **Figur 2** gezeigt eine Toilettenbrille 21 und/oder ein Toilettendeckel 22, um die erste Achse A schwenkbar an diesem gelagert werden kann. An dem Schwenkabschnitt 5 ist ein Schwenkdämpfer 6 angeordnet, welcher dazu eingerichtet ist, die Schwenkung der Toilettenauflage 7 zu dämpfen, so dass diese z.B. beim Schliessen nicht lärmintensiv und/oder materialbelastend gegen den Toilettenkörper 8 schlägt. Der zweite Scharnierteil 4 umfasst einen Lagerabschnitt 12 zur Lagerung des zweiten Scharnierteils 4 an einem Toilettenkörper 8.

Das erste Scharnierteil 3 umfasst einen Verbindungsabschnitt 9 und das zweite Scharnierteil 4 umfasst eine Aufnahme 11, welche dazu eingerichtet ist, den Verbindungsabschnitt 9 aufzunehmen. Der Verbindungsabschnitt 9 umfasst einen Gelenkabschnitt 10 und die Aufnahme 11 umfasst - wie in **Figur 3, Figur 4** **und** **Figur 5** gut erkennbar ist - eine entsprechend geformte Gelenkaufnahme 13. Wenn - wie in Figur 3 gezeigt - der Gelenkabschnitt 10 in der Gelenkaufnahme 13 liegt, bilden die beiden ein Gelenk, um welches der erste Scharnierteil 3 relativ zu dem zweiten Schamierteil 4 verschwenkt werden kann. Der dargestellte Gelenkabschnitt 10 ist teilweise sphärisch ausgebildet, wobei die Sphäre durch zwei Flächen 16, 16', welche einen Teil einer Verschwenksicherung 15 bilden, dem Anschluss für einen Schaftabschnitt 23 und dem Anschluss für einen übrigen Abschnitt 24 des ersten Scharnierteils 3 von der sphärischen Form abweicht. Die beiden, in den Figuren 3 bis 5 gut erkennbaren, sphärischen Zusammenhangskomponenten des Gelenkabschnitts 10 erlauben es aufgrund Ihrer Krümmung zusammen mit ihren entsprechenden Gegenstücken der Gelenkaufnahme 13, das Gelenk zu schwenken.

In alternativen Ausführungsformen ist der Gelenkabschnitt 10 zumindest teilweise zylindrisch ausgebildet. Ein zylindrische Gelenkform erlaubt eine Schwenkung an nur einer Achse, nämlich der Zylinderachse. Eine sphärische Gelenkform kann eine Schwenkung an zwei oder mehr, vorzugsweise einer Schar von, Achsen erlauben.

Das Gelenk erlaubt es Unebenheiten, insbesondere eine schräge Oberfläche des Toilettenkörpers 8, zu kompensieren, so dass auch bei unpräzise gefertigten Toilettenkörpern 8 das Scharnier 1 installiert werden kann, ohne dass Scherkräfte auf den Schwenkabschnitt 5 wirken, welche ansonsten die Lebensdauer des Schwenkdämpfers 6 beeinträchtigen könnten.

In dem in Figur 5 gezeigten Querschnitt durch die Ebene B-B aus Figur 4 ist gut erkennbar, dass an dem Verbindungsabschnitt 9 zwei parallele Flächen 16, 16' und an der Innenseite der Aufnahme 11 zwei entsprechende Gegenflächen 17, 17' angeordnet sind, welche als Verschwenksicherung 15 zusammenwirken. Dadurch ist die Schwenkfreiheit der beiden Scharnierteile 3, 4 eingeschränkt und das erste Scharnierteil 3 kann nur um eine zweite Achse B relativ zum zweiten Scharnierteil 4 verschwenkt werden. Die Achse B steht im Wesentlichen orthogonal zur ersten Achse A. Durch einen grossen Winkel zwischen den beiden Achsen wird die Stellung des Gelenkes durch ein Verschwenken der Toilettenauflage 7 in der Regel nicht wesentlich beeinflusst, so dass die Toilettensitzanordnung 2 trotz des zusätzlichen Gelenkes insgesamt stabil wirkt.

Das Gelenk kann auch dazu ausgebildet sein, eine Verschwenkung um mindestens eine weitere zweite Achse (nicht dargestellt) zuzulassen, vorzugsweise um eine eindimensionale Schar von zweiten Achsen, um so Unebenheiten in verschiedene Richtungen kompensieren zu können. Die mindestens eine weitere zweite Achse steht bevorzugt ebenfalls im Wesentlichen orthogonal zur ersten Achse A.

Wie in den Figuren 3 und 4 gut erkennbar ist, sind in diesen Beispielen der Verbindungsabschnitt 9 und die Aufnahme 11 so ausgebildet, dass schon nach wenigen Graden der Schaftabschnitt 23 oder andere Teile des Verbindungsabschnitts 9 gegen Teile der Aufnahme 11 stossen und so ein weiteres Verschwenken in diese Richtung verhindern. In dem gezeigten Beispiel kann das erste Scharnierteil 3 kann also nur mit geringfügigen Spiel um das zweite Scharnierteil 4 verschwenkt werden, was aber ausreichen kann, um die in der Regel entsprechend geringfügigen Unebenheiten in den Toilettenkörpern 8 auszugleichen. Das Scharnier ist vorzugsweise so ausgebildet, dass der erste Scharnierteil 3 um maximal ±10°, beispielsweise um maximal ±5°, relativ zu dem zweiten Scharnierteil 4 verschwenkbar ist. Die nur beschränkte Verschwenkungsfreiheit kann zur Stabilität des Scharniers beitragen.

Die gezeigte Gelenkaufnahme 13 ist als Schnappaufnahme ausgebildet. In der Aufnahme 11 ist eine elastisch gelagerte Lasche 14 angeordnet, welche die Gelenkaufnahme 13 begrenzt. Wenn der Gelenkabschnitt 10 in die Gelenkaufnahme 13 eingeführt wird, kann die Lasche 14 nachgeben und so die Aufnahme des Gelenkabschnitts 10 in die Gelenkaufnahme 13 ermöglichen, wonach die Lasche 14 aufgrund der Rundung des dargestellten Gelenkabschnitts 10 wieder zurückschnappen kann. Durch Herausziehen mit einer einen gewissen Grenzwert überschreitenden Kraft, gibt die Lasche erneut nach, so dass der Gelenkabschnitt 10 wieder aus der Gelenkaufnahme 13 gelöst werden kann. Im Normalbetrieb kann das Gelenk durch einen von einem Sicherungselement 20 gebildeten Formschluss gegenüber Herausziehen des Gelenkabschnitts 10 gesichert sein, so wie es z.B. in den Figuren 3 und 4 gezeigt ist.

Der in den Figuren 1 bis 4 dargestellte Verbindungsabschnitt 9 weist einen Schaftabschnitt 23 auf. Vorzugsweise ist dieser im Gelenk-bildenden Zustand vollständig von der Aufnahme 11 aufgenommen. Der Schaftabschnitt 23 ist durch den Gelenkabschnitt 10 von dem Rest des ersten Scharnierteils 3 getrennt. Der Verbindungsabschnitt 9 und insbesondere der Schaftabschnitt 23 sind länglich ausgebildet und der daraus resultierende lange Hebel kann zur Stabilität des Scharniers beitragen. Vorzugsweise ist der Schaftabschnitt 23 mindestens doppelt so lang wie der Gelenkabschnitt 10.

Der Schaftabschnitt 23 weist zudem eine Sicherungsausnehmung 18 zur Aufnahme eines Sicherungselementes 20 auf. Analog weist auch der zweite Scharnierteil Sicherungsausnehmungen 19 auf. Das in Figur 3 und Figur 4 dargestellte Scharnier ist so ausgebildet, dass Gelenk-bildenden Zustand des Scharniers 1 die Sicherungsausnehmungen 19 des zweiten Scharnierteils 4 und die Sicherungsausnehmung 18 des ersten Scharnierteils 3 zumindest teilweise überlappen, so dass ein Sicherungselement 20 in die Sicherungsausnehmungen 18, 19 eingesetzt werden kann, welches, wie in den Figuren 3 und 4 gezeigt ist, die Verbindung des ersten Scharnierteils 3 und des zweiten Scharnierteils 4 durch Formschluss sichert.

Figur 4 zeigt eine Toilettensitzanordnung 2 bei welcher eine Toilettenbrille 21 an dem Schwenkabschnitt 5 und ein Toilettendeckel 22 an einem weiteren Schwenkabschnitt 5' schwenkbar gelagert sind. In einigen Varianten weist nur der Schwenkabschnitt 5 an den die Toilettenbrille 21 gelagert ist einen Schwenkdämpfer 6 auf. Der Schwenkabschnitt 5 und/oder der weitere Schwenkabschnitt 5' kann eine Gleithülse 25 aufweisen.

In Figuren 3 bis 5 ist der zweite Scharnierteil 4 mittels eines Lagerungselementes 29 an dem Verbindungsabschnitt 8 gelagert. Das hier dargestellte Lagerungselement 29 ist mittels einer Unterlegscheibe 27, welche vorzugsweise mit einem Schutzring 28 unterlegt ist, einem Gewinde und einer entsprechenden Mutter 33 an dem Verbindungsabschnitt 8 befestigt. Der Lagerabschnitt 12 des zweiten Scharnierteils 4 umfasst eine erste Nut 31, welche über einen Schnappring 32 mit einer an einem Kopf 34 des Lagerungselementes 29 angeordneten zweiten Nut 35 über einen Schnappring 32 verbunden ist, wodurch das Scharnier 1 an dem Toilettenkörper befestigt ist.

An dem Kopf 34 ist zudem ein Mitnahmeprofil 30 angeordnet, in welche ein entsprechendes Werkzeug eingreifen kann. Wie in Figur 3 dargestellt ist, kann das Sicherungselement 20 einen entsprechend ausgebildeten Mitnahmeabschnitt 36 aufweisen, mit welchem es in das Mitnahmeprofil 30 eingreifen kann. Das Sicherungselement 20 kann dadurch drehsicher gelagert werden. Das Sicherungselement 20 und/oder das Lagerungselement 29 können zudem so ausgebildet sein, dass Reibungskräfte ein Herausziehen Sicherungselement 20 aus dem Lagerungselement 29, und insbesondere aus dessen Kopf 34, erschweren.

Das zweite Scharnierteil 4 kann durch eine Abdeckung 26 abgedeckt sein, welche - neben optischen Vorteilen - auch einen Schutz des Sicherungselementes 20 vor Zugriff und unbeabsichtigter Loslösung biete kann.

**Figur 6** zeigt ein Scharnier 1 an dem eine Toilettenbrille 21 schwenkbar gelagert ist. Der Schwenkabschnitt 5 ist durch eine Lagerungsöse 37 der Toilettenbrille 21 und weitere Teile des Scharniers 1 sind durch Abdeckungen 26 abgedeckt, so dass sich im Normalgebrauch ein optisch vorteilhaftes Bild ergibt.

**Figur 7** zeigt einen Querschnitt durch eine Ebene aus Figur 6.

**BEZUGSZEICHENLISTE**

| | | | |
|---|---|---|---|
| 1 | Scharnier | 20 | Sicherungselement |
| 2 | Toilettensitzanordnung | 21 | Toilettenbrille |
| 3 | erste Scharnierteil | 22 | Toilettendeckel |
| 4 | zweite Scharnierteil | 23 | Schaftabschnitt |
| 5 | Schwenkabschnitt | 24 | Abschnitt |
| 6 | Schwenkdämpfer | 25 | Gleithülse |
| 7 | Toilettenauflage | 26 | Abdeckung |
| 8 | Toilettenkörper | 27 | Unterlegscheibe |
| 9 | Verbindungsabschnitt | 28 | Schutzring |
| 10 | Gelenkabschnitt | 29 | Lagerungselement |
| 11 | Aufnahme | 30 | Mitnahmeprofil |
| 12 | Lagerabschnitt | 31 | erste Nut |
| 13 | Gelenkaufnahme | 32 | Schnappring |
| 14 | Lasche | 33 | Mutter |
| 15 | Verschwenksicherung | 34 | Kopf des Lagerungselementes |
| 16, 16' | Fläche (am ersten Scharnierteil) | | |
| | | 35 | zweite Nut |
| 17, 17' | Fläche (am zweiten Scharnierteil) | 36 | Mitnahmeabschnitt des Sicherungselementes |
| 18 | Sicherungsausnehmung (am ersten Scharnierteil) | 37 | Lagerungsöse |
| | | A | erste Achse |
| 19 | Sicherungsausnehmung (am zweiten Scharnierteil) | B | zweite Achse |
| | | | |

## Patentansprüche

1. Scharnier (1) für eine Toilettensitzanordnung (2) umfassend einen ersten Scharnierteil (3) und einen zweiten Scharnierteil (4),
wobei der erste Scharnierteil (3) einen Schwenkabschnitt (5) mit Schwenkdämpfer (6) zur um eine erste Achse (A) gedämpft schwenkbaren Lagerung einer Toilettenauflage (7) aufweist und der zweite Scharnierteil (4) einen Lagerabschnitt (12) zur Lagerung an einem Toilettenkörper (8) aufweist,
wobei der erste Scharnierteil (3) einen Verbindungsabschnitt (9) aufweist, an welchem ein Gelenkabschnitt (10) angeordnet ist, und wobei der zweite Scharnierteil (4) eine Aufnahme (11) zur Aufnahme des Verbindungsabschnittes (9) aufweist, welche eine Gelenkaufnahme (13) zur Aufnahme des Gelenkabschnitts (10) aufweist,
wobei, wenn der Gelenkabschnitt (10) in der Gelenkaufnahme (13) liegt, ein Gelenk bereitgestellt wird und der erste Scharnierteil (3) relativ zu dem zweiten Scharnierteil (4) um das Gelenk um mindestens eine zur ersten Achse (A) verschiedene zweite Achse (B) mit einem beschränkten Spiel verschwenkbar ist und das Gelenk um die erste Achse (A) nicht verschwenkbar ist, **dadurch gekennzeichnet**
**dass** der Verbindungsabschnitt (9) einen Schaftabschnitt (23) aufweist, welcher durch den Gelenkabschnitt (10) von einem den Schwenkabschnitt (5) aufweisenden Abschnitt (24) des ersten Scharnierteils (3) getrennt ist.

2. Scharnier (1) gemäss Anspruch 1, **dadurch gekennzeichnet, dass** die zweite Achse (B) zumindest im Wesentlichen orthogonal zur ersten Achse (A) steht, vorzugsweise in einem Winkel zwischen 80° und 100°.

3. Scharnier (1) gemäss einem der vorstehenden Ansprüche, **dadurch gekennzeichnet, dass** der erste Scharnierteil (3) relativ zu dem zweiten Scharnierteil (4) um mindestens zwei zur ersten Achse (A) verschiedene zweiten Achsen (B) mit einem beschränkten Spiel um das Gelenk verschwenkbar ist, wobei vorzugsweise jede der mindestens zwei zweiten Achsen (B) zumindest im Wesentlichen orthogonal zur ersten Achse (A) steht.

4. Scharnier (1) gemäss einem der vorstehenden Ansprüche, **dadurch gekennzeichnet, dass** der erste Scharnierteil (3) relativ zu dem zweiten Scharnierteil (4) in jede mögliche Schwenkrichtung des Gelenkes um maximal ±10°, vorzugsweise um maximal ±5°, verschwenkbar ist.

5. Scharnier (1) gemäss einem der vorstehenden Ansprüche, **dadurch gekennzeichnet, dass** die Verschwenkung um die erste Achse (A) durch eine Verschwenksicherung (15) verhindert wird, wobei die Verschwenksicherung (15) vorzugsweise durch mindestens eine an dem Verbindungsabschnitt (9) angeordnete Fläche (16, 16') und mindestens eine entsprechende, in der Aufnahme angeordnete Gegenfläche (17, 17') realisiert wird.

6. Scharnier (1) gemäss einem der vorstehenden Ansprüche, **dadurch gekennzeichnet, dass** an dem Verbindungsabschnitt (9) zwei zueinander parallele Flächen (16, 16') aufweist, zwischen welchen ein Zylinder oder eine Sphäre angeordnet ist, wobei der Zylinder oder die Sphäre den Gelenkabschnitt (10) definieren.

7. Scharnier (1) gemäss einem der vorstehenden Ansprüche, **dadurch gekennzeichnet, dass** der Gelenkabschnitt (10) zumindest teilweise sphärisch ausgebildet ist, wobei vorzugsweise eine Kugel so angeordnet werden kann, dass ihre Oberfläche zu mindestens 10%, bevorzugt zu mindestens 20%, mit einer Oberfläche des Gelenkabschnittes (10) übereinstimmt.

8. Scharnier (1) gemäss einem der Ansprüche 1 bis 6, **dadurch gekennzeichnet, dass** der Gelenkabschnitt (10) zumindest teilweise zylindrisch ausgebildet ist, wobei vorzugsweise ein Zylinder so angeordnet werden kann, dass seine Manteloberfläche zu mindestens 10%, bevorzugt zu mindestens 20%, mit einer Oberfläche des Gelenkabschnittes (10) übereinstimmt.

9. Scharnier (1) gemäss einem der vorstehenden Ansprüche, **dadurch gekennzeichnet, dass** der Verbindungsabschnitt (9) länglich ausgebildet ist.

10. Scharnier (1) gemäss einem der vorstehenden Ansprüche, **dadurch gekennzeichnet, dass** der Schaftabschnitt (23) länglich ausgebildet ist.

11. Scharnier (1) gemäss dem vorstehenden Anspruch, **dadurch gekennzeichnet, dass** der Schaftabschnitt (23) mindestens doppelt, vorzugsweise mindestens dreimal so lang, wie der Gelenkabschnitt (10) ist.

12. Scharnier (1) gemäss einem der vorstehenden Ansprüche, **dadurch gekennzeichnet, dass** die Gelenkaufnahme (13) als Schnappaufnahme ausgebildet ist und vorzugsweise eine elastisch gelagerte Lasche (14) aufweist.

13. Scharnier (1) gemäss einem der vorstehenden Ansprüche, **dadurch gekennzeichnet, dass** in dem Verbindungsabschnitt (9) und in dem zweiten Scharnierteil (3) Sicherungsausnehmungen (18, 19) angeordnet sind, und, wenn der Gelenkabschnitt (10) in der Gelenkaufnahme (13) liegt, die Sicherungsausnehmungen (18, 19) des Verbindungsabschnittes und des zweiten Scharnierteils sich zumindest teilweise überlappen und ein Sicherungselement (20) in den überlappenden Teil der Sicherungsausnehmungen (18, 19) einführbar ist, welches die Verbindung zwischen dem ersten Scharnierteil 3 und dem zweiten Scharnierteil 4, vorzugsweise durch Formschluss, sichert.

14. Scharnier (1) gemäss einem der vorstehenden Ansprüche, **dadurch gekennzeichnet, dass** es sich bei der Toilettenauflage (7) um eine Toilettenbrille (21) und/oder einen Toilettendeckel (22) handelt.

15. Toilettensitzanordnung (2) aufweisend ein Scharnier (1) gemäss einem der Ansprüche 1 bis 14, einen Toilettenkörper (8) und mindestens eine Toilettenauflage (7), wobei der zweite Scharnierteil (4) an dem Toilettenkörper (8) gelagert ist und die mindestens eine Toilettenauflage (7) an dem Schwenkabschnitt (5) gedämpft schwenkbar gelagert ist.

## Claims

1. A hinge (1) for a toilet seat arrangement (2) comprising a first hinge part (3) and a second hinge part (4),
wherein the first hinge part (3) has a pivoting portion (5) with a pivot damper (6) for bearing a toilet support (7) so as to be pivotable about a first axis (A) in a damped manner and the second hinge part (4) has a mounting portion (12) for mounting on a toilet body (8),
wherein the first hinge part (3) comprises a connection portion (9), on which a joint portion (10) is arranged, and wherein the second hinge part (4) has a receptacle (11) for receiving the connection portion (9), said receptacle having a joint receptacle (13) for receiving the joint portion (10),
wherein, when the joint portion (10) is in the joint receptacle (13), a joint is provided and the first hinge part (3) is pivotable relative to the second hinge part (4) about the joint about at least one second axis (B) different from the first axis (A) with limited play and the joint is not pivotable about the first axis (A),
**characterized in that**
the connection portion (9) has a shank portion (23) which, through the joint portion (10), is separated from a section (24) comprising the pivoting portion (5) of the first hinge part (3).

2. The hinge (1) according to claim 1, **characterized in that** the second axis (B) is at least substantially orthogonal to the first axis (A), preferably at an angle between 80° and 100°.

3. The hinge (1) according to any one of the preceding claims, **characterized in that** the first hinge part (3) is pivotable relative to the second hinge part (4) about at least two second axes (B) different from the first axis (A) about the joint with limited play, each of the at least two second axes (B) preferably being at least substantially orthogonal to the first axis (A).

4. The hinge (1) according to any one of the preceding claims, **characterized in that** the first hinge part (3) is pivotable relative to the second hinge part (4) in any possible pivoting direction of the joint by at most ±10°, preferably by at most ±5°.

5. The hinge (1) according to any one of the preceding claims, **characterized in that** the pivoting about the first axis (A) is prevented by a pivot safeguard (15), the pivot safeguard (15) preferably being formed by at least one surface (16, 16') arranged on the connection portion (9) and at least one corresponding opposite surface (17, 17') arranged in the receptacle.

6. The hinge (1) according to any one of the preceding claims, **characterized in that** the connection portion (9) has two mutually parallel surfaces (16, 16'), between which a cylinder or a sphere is arranged, wherein the cylinder or the sphere defines the joint portion (10).

7. The hinge (1) according to any one of the preceding claims, **characterized in that** the joint portion (10) has an at least partially spherical form, wherein a ball can preferably be arranged in such a way that at least 10%, preferably at least 20%, of its surface coincides with a surface of the joint portion (10).

8. The hinge (1) according to one of claims 1 to 6, **characterized in that** the joint portion (10) has an at least partially cylindrical form, whereby a cylinder can preferably be arranged in such a way that at least 10%, preferably at least 20%, of its lateral surface coincides with a surface of the joint portion (10).

9. The hinge (1) according to any one of the preceding claims, **characterized in that** the connection portion (9) has an elongated form.

10. The hinge (1) according to any one of the preceding claims, **characterized in that** the shank portion (23) has an elongated form.

11. The hinge (1) according to any one of the preceding claims, **characterized in that** the shank portion (23) is at least twice as long, preferably at least three times as long as the joint portion (10).

12. The hinge (1) according to any one of the preceding claims, **characterized in that** the joint receptacle (13) is configured as a snap-fit receptacle and preferably has elastically mounted tab (14).

13. The hinge (1) according to any one of the preceding claims, **characterized in that** securing lugs (18, 19) are arranged in the connection portion (9) and in the second hinge part (3), and, when the joint portion (10) is in the joint receptacle (13), the securing lugs (18, 19) of the connection portion and the second hinge part overlap at least partially and a securing element (20) can be inserted into the overlapping part of the securing lugs (18, 19), which secures the connection between the first hinge part 3 and the second hinge part 4, preferably by a form fit.

14. The hinge (1) according to any one of the preceding claims, **characterized in that** the toilet support (7) is a toilet seat (21) and/or a toilet lid (22).

15. A toilet seat arrangement (2) comprising a hinge (1) according to one of claims 1 to 14, a toilet body (8) and at least one toilet support (7), wherein the second hinge part (4) is mounted on the toilet body (8) and the at least one toilet support (7) is mounted on the pivoting portion (5) so as to be pivotable in a damped manner.

## Revendications

1. Charnière (1) pour un agencement de siège de toilette (2) comprenant une première partie de charnière (3) et une deuxième partie de charnière (4),
dans laquelle la première partie de charnière (3) comporte une section pivotante (5) avec un amortisseur de pivotement (6) pour le montage pivotant amorti autour d'un premier axe (A) d'une garniture de toilette (7) et la deuxième partie de charnière (4) comporte une section de montage (12) pour le montage sur un corps de toilette (8),
dans laquelle la première partie de charnière (3) comporte une section de connexion (9), sur laquelle une section d'articulation (10) est agencée, et dans laquelle la deuxième partie de charnière (4) comporte un réceptacle (11) pour recevoir la section de connexion (9), laquelle comporte un réceptacle d'articulation (13) pour recevoir la section d'articulation (10),
dans laquelle, lorsque la section d'articulation (10) se situe dans le réceptacle d'articulation (13), une articulation est prévu et la première partie de charnière (3) pouvant pivoter autour de l'articulation par rapport à la deuxième partie de charnière (4) autour d'au moins un second axe (B) différent du premier axe (A) avec un jeu limité et l'articulation ne pouvant pas pivoter autour du premier axe (A), **caractérisée en ce que**
la section de connexion (9) présente une section de tige (23) qui, à travers la section d'articulation (10), est séparée d'une section (24) comportant la section pivotante (5) de la première partie de charnière (3).

2. Charnière (1) selon la revendication 1, **caractérisée en ce que** le deuxième axe (B) est au moins sensiblement orthogonal au premier axe (A), de préférence à un angle compris entre 80° et 100°.

3. Charnière (1) selon l'une des revendications précédentes, **caractérisée en ce que** la première partie de charnière (3), par rapport à la deuxième partie de charnière (4), peut être pivotée autour d'au moins deux deuxièmes axes (B) différents du premier axe (A) avec un jeu limité autour de l'articulation, chacun des au moins deux deuxièmes axes (B) étant de préférence au moins sensiblement orthogonal au premier axe (A).

4. Charnière (1) selon l'une des revendications précédentes, **caractérisée en ce que** la première partie de charnière (3) peut être pivotée par rapport à la deuxième partie de charnière (4) dans n'importe quelle direction de pivotement possible de l'articulation, au maximum de ±10°, de préférence au maximum de ±5°.

5. Charnière (1) selon l'une des revendications précédentes, **caractérisée en ce que** le pivotement autour du premier axe (A) est empêché par un verrou de pivotement (15), le verrou de pivotement (15) étant réalisé de préférence au moins par une surface (16, 16') disposée sur la section de connexion (9) et au moins une contre-surface correspondante (17, 17') disposée dans le réceptacle.

6. Charnière (1) selon l'une des revendications précédentes, **caractérisée en ce que** sur la section de connexion (9) comporte deux surfaces (16, 16') parallèles entre elles, entre lesquelles un cylindre ou une sphère est disposé, le cylindre ou la sphère définissant la portion d'articulation (10).

7. Charnière (1) selon l'une des revendications précédentes, **caractérisée en ce que** la section d'articulation (10) est au moins partiellement réalisée en forme sphérique, une bille pouvant de préférence être agencée de telle sorte qu'au moins 10 %, de préférence au moins 20 %, de sa surface coïncide avec une surface de la section d'articulation (10).

8. Charnière (1) selon l'une des revendications 1 à 6, **caractérisée en ce que** la section d'articulation (10) est au moins partiellement réalisée en forme cylindrique, un cylindre pouvant de préférence être agencé de telle sorte qu'au moins 10 %, de préférence au moins 20 %, de sa surface latérale coïncide avec une surface de la section d'articulation (10).

9. Charnière (1) selon l'une des revendications précédentes, **caractérisée en ce que** la section de connexion (9) est allongée.

10. Charnière (1) selon l'une des revendications précédentes, **caractérisée en ce que** la section de tige (23) est allongée.

11. Charnière (1) selon l'une des revendications précédentes, **caractérisée en ce que** la section de tige (23) est au moins deux fois plus longue, de préférence au moins trois fois plus longue que la section d'articulation (10).

12. Charnière (1) selon l'une des revendications précédentes, **caractérisée en ce que** le réceptacle d'articulation (13) est réalisé sous forme de réceptacle à encliquetage et présente de préférence une languette (14) montée de manière élastique.

13. Charnière (1) selon l'une quelconque des revendications précédentes, **caractérisée en ce que** des évidements de fixation (18, 19) sont disposés dans la section de connexion (9) et dans la deuxième partie de charnière (3), et, lorsque la section d'articulation (10) se situe dans le réceptacle d'articulation (13), les évidements de fixation (18, 19) de la section de connexion et la deuxième partie de charnière se chevauchent au moins partiellement et un élément de fixation (20) peut être inséré dans la partie de recouvrement des évidements de fixation (18, 19), lequel sécurise la connexion entre la première partie de charnière 3 et la deuxième partie de charnière 4, de préférence par engagement positif.

14. Charnière (1) selon l'une des revendications précédentes, **caractérisée en ce que** la garniture de toilette (7) est une lunette de toilette (21) et/ou un abattant de toilette (22).

15. Agencement de siège de toilette (2) comportant une charnière (1) selon l'une des revendications 1 à 14, un corps de toilette (8) et au moins une garniture de toilette (7), dans lequel la deuxième partie de charnière (4) est montée sur le corps de toilette (8) et l'au moins une garniture de toilette (7) est montée sur la section pivotante (5) de manière pivotante amortie.
